# EUROPÄISCHE PATENTSCHRIFT

(11) **EP 1 586 747 B1**
(45) Veröffentlichungstag und Bekanntmachung des Hinweises auf die Patenterteilung: **12.11.2008**
(21) Anmeldenummer: 05006860.0
(22) Anmeldetag: 30.03.2005
(51) Int. Cl.: F01L 1/24, F01L 1/245

(54) **Hydraulisches Ventilspielausgleichselement**
Hydraulic valve lash adjuster
Dispositif hydraulique de rattrapage de jeu

(30) Priorität: 16.04.2004 DE 102004018457
(43) Veröffentlichungstag der Anmeldung: 19.10.2005
(73) Patentinhaber: Schaeffler KG, 91074 Herzogenaurach (DE)
(72) Erfinder: Sailer, Peter, 91052 Erlangen (DE); Schnell, Oliver, 90587 Veitsbronn (DE)

(56) Entgegenhaltungen:
- EP-A- 0 887 518
- EP-A- 1 298 287
- US-A- 2 634 714
- US-A- 2 790 430
- US-A- 4 054 109
- US-A- 5 758 613
- US-A- 5 787 850
- US-A- 5 862 785

## Beschreibung

### Gebiet der Erfindung

Die Erfindung betrifft ein hydraulisches Ventilspielausgleichselement für einen Ventiltrieb eines Verbrennungsmotors nach dem Oberbegriff des Patentanspruchs 1.

### Hintergrund der Erfindung

Hydraulische Ventilspielausgleichselemente dienen dem Ausgleich des Spiels, das sich durch Verschleiß oder Wärmedehnung zwischen den Übertragungselementen des Nockenhubs auf die Gaswechselventile eines Verbrennungsmotors bildet. Auf diese Weise sollen ein geräusch- und verschleißarmer Ventiltrieb und eine weitest mögliche Übereinstimmung von Nockenerhebungskurve und Ventilhubkurve erreicht werden.

In dem Dokument EP-A-1 298 287 ist ein hydraulisches Ventilspielausgleichselement für den Ventiltrieb eines Verbrennungsmotors offenbart, das durch folgende Merkmale gekennzeichnet ist:
- ein Gehäuse eines Ventilspielausgleichselements weist eine Sackbohrung auf, in der ein Kolben mit Dichtspiel geführt ist;
- der Kolben weist einen Kolbenboden auf, der zusammen mit der Sackbohrung einen Hochdruckraum begrenzt, während sich oberhalb des Kolbenbodens ein Niederdruckraum befindet;
- die Druckräume sind durch eine zentrische Axialöffnung im Kolbenboden verbunden, die durch ein auf der Unterseite des Kolbenbodens angeordnetes Steuerventil beherrscht ist;
- das Steuerventil besitzt einen Ventilschließkörper, der eine halbkugelförmige Dichtfläche aufweist, die zusammen mit einer am Kolbenboden angeordneten zylinderringförmigen Dichtfläche eine kreisförmige Dichtlinie bildet;
- eine Ventilkörperfeder die sich auf einer Stufe zwischen der zentrischen Axialbohrung und einer unterhalb der selben befindlichen koaxialen Bohrung abstützt, beaufschlagt den Ventilschließkörper in Öffnungsrichtung, während Überdruck im Hochdruckraum den Ventilschließkörper in Schließrichtung beaufschlagt;
- eine Schließkörperkappe besitzt einen Kappenflansch, ein im wesentlichen zylindrisches Kappenmittenstück und einen mit mindestens einer Öffnung versehenen Kappenboden;
- die Schließkörperkappe ist am Kolbenboden abgestützt und zentriert und dient dem Ventilschließkörper als Hubbegrenzung;
- der Kolben ist über den Kappenflansch von einer im Hochdruckraum angeordneten Druckfeder druckbeaufschlagt.

Derartige hydraulische Ventilspielausgleichselemente werden wegen der gegenüber konventionellen hydraulischen Ventilspielausgleichselementen umgekehren Anordnung der Schließkörperfedern Reverse Spring hydraulische Ventilspielausgleichselemente genannt und für die weitere Beschreibung mit RSHVA abgekürzt.

RSHVA's zeichnen sich durch einen positiven Einfluss auf Thermodynamik, Schadstoffemission und mechanische Beanspruchung des Verbrennungsmotors aus. Wichtige Voraussetzung für eine einwandfreie Funktion der RSHVA's sind ein konstanter Hub und Schließdruck der Ventilschließkörper. Dadurch wird ein konstanter Leerhub der RSHVA's erreicht.

Die Ventilkörperfeder des Ausgleichselements nach dem Dokument EP-A-1 298 287 ist so ausgelegt, dass das Ventil zwischen dem Hoch- und dem Niederdruckraum bei Montage des RSHVA einen Fluidaustausch erlaubt, jedoch bei Druckanstieg im Hochdruckraum gegen die Federkraft der Ventilkörperfeder möglichst rasch schließt. Diese Federkraft muss demnach relativ niedrig sein. Deshalb kann der kugelförmige Ventilschließkörper durch mögliche seitliche Anströmung in Rotation versetzt und mit der Ventilkörperfeder seitlich verlagert werden. Dadurch werden die Schließkraft der Ventilkörperfeder und als Folge davon der Leerhub des RSHVA's verändert. Im Extremfall kann die Ventilkörperfeder in den Sitzspalt des Steuerventils gelangen, was zu weiteren Variationen des Leerhubs und zur Verstimmung oder sogar zum Totalausfall des RSHVA's und zur Zerstörung der Ventilkörperfeder führen kann.

Ein weiteres Ventilspielausgleichselement, welches die oben aufgeführten Merkmale ebenfalls aufweist, ist aus dem Dokument US-A-5 862 785 bekannt. Bei diesem Ausgleichselement ist zusätzlich eine mit einem Kolbenboden verbundene, zylindrische und achsparallele Führungsfläche vorgesehen, die eine entsprechende Führungslinie bzw. Führungsfläche eines Ventilschließkörpers mit Führungsspiel umschließt. Dieses Führungsfläche wird von der inneren Oberfläche einer koaxialen Bohrung des Kolbenbodens gebildet. Die Schließkörperkappe umgreift den Kolbenboden in einem unteren Kolbenabschnitt, der einen verringerten Kolbendurchmesser aufweist, wobei hier zwischen dem Kolbenboden und der Schließkörperkappe vorzugsweise eine Eingriffspassung besteht.

### Aufgabe der Erfindung

Der Erfindung liegt die Aufgabe zugrunde, ein RSHVA zu schaffen, das die Vorteile der im Stand der Technik aufgeführten Lösung aufweist, deren Nachteile vermeidet und eine flexible und variantenreiche Gestaltung des RSMVA-Steuerventils ermöglicht.

### Zusammenfassung der Erfindung

Die Aufgabe wird erfindungsgemäß dadurch gelöst, dass die mit dem Kolbenboden verbundene, zylindrische Führungsfläche die Innenseite des zylindrischen Kappenmittenstücks der Schließkörperkappe ist, wobei die Unterseite des Kolbenbodens eine bis zu der zylinderringförmigen Dichtfläche reichende, leicht eingezogene konzentrische Einsenkung aufweist, die eine Schulter besitzt, auf der der Kappenflansch ruht, der in der Einsenkung zentriert ist. Auf diese Weise können die Steuerventile und als Teile davon die Schließkörperkappen austauschbare führungsrelevante Merkmale erhalten und bei der Montage kann die jeweilige Schließkörperkappe in einfacher Weise in der Einsenkung des Kolbenbodens eingeclipst werden.

Durch die den Ventilschließkörper mit Führungsspiel umschließende, parallel zur Achse des RSHVA verlaufende zylindrische Führungsfläche beaufschlagt der beim Schließen des Steuerventils strömende Fluidstrom den Ventilsteuerkörper in Schließrichtung. Seine Wirkung ist überwiegend hydrostatisch, so dass der Ventilschließkörper wie ein Kolben linear bewegt wird.

Der zwischen den Führungsflächen ebenfalls achsparallel strömende Fluidstrom ist gering und bewirkt eine Zentrierung des Verschließkörpers in seiner Führungsfläche. Im Gegensatz zur hydrostatischen und axialen Beaufschlagung eines geführten Ventilschließkörpers kann eine ungeführte hydrodynamische Beaufschlagung eines ungeführten Ventilschließkörpers zu einer exzentrischen Lage und zu einer rotatorischen Bewegung desselben mit besagten Nachteilen führen. Hinzu kommt, dass ein hydrodynamisch beaufschlagter Ventilschließkörper für den Schließvorgang eine größere Ölmenge als ein hydrostatisch beaufschlagter benötigt.

Es hat Vorteile bei unterschiedlich gestalteten Ventilschließkörpern, dass die Ventilkörperfedern als zylindrische oder konische Druckfedern ausbildbar sind.

Für die Dynamik des Steuerventils kann es von Interesse sein, dass der Ventilschließkörper anstelle von Stahl beispielsweise aus Titan oder Keramik gefertigt ist.

Als spanlos fertigbare, mit dem Kolbenboden verbundene, zylindrische Führungsfläche bietet sich die Innenseite des zylindrischen Mittenstücks der Schließkörperkappe an.

Es ist von Vorteil, dass die Unterseite des Kolbenbodens eine bis zu der zylinderringförmigen Dichtungsfläche reichende, konzentrische Bohrung aufweist, die eine Schulter besitzt, auf der der Kappenflansch ruht, der in der Bohrung zentriert ist. Auf diese Weise ist die axiale und radiale Lage der Schließkörperkappe festgelegt.

Eine vorteilhafte Weiterentwicklung der Erfindung besteht darin, dass der Ventilschließkörper als Kugel oder als eine durch ein kreiszylindrisches Zwischenstück verlängerte Kugel (eine so genannte Nadel) ausgebildet ist und dass der Kappenboden ein als Hubbegrenzung dienendes Mittenstück mit drehsymmetrisch um das selbe angeordnete, vorzugsweise als Bohrungen ausgebildete Öffnungen aufweist. Die drehsymmetrisch angeordneten Bohrungen sorgen für einen gleichmäßigen, axialen Zustrom des Drucköls zu dem Ventilschließkörper, der auf diese Weise nicht in Rotation versetzt wird.

Eine Rotation um eine horizontale Achse wird bei der Nadel zusätzlich durch das axial geführte kreiszylindrische Zwischenstück derselben verhindert.

Von Vorteil ist auch, wenn der Ventilschließkörper ein verlängertes kreiszylindrisches Zwischenstück und ein abgeflachtes, ventilsitzfernes Ende aufweist und die Schließkörperkappe einen Kappenboden mit einer zentralen Öffnung besitzt, die vorzugsweise als zentrale Bohrung ausgebildet ist und deren Randbereich als Hubbegrenzung für den Ventilschließkörper dient. Die axiale Zwangsführung des Ventilschließkörpers durch das verlängerte kreiszylindrische Zwischenstück verhindert zwangsläufig eine Rotation um eine horizontale Achse.

Eine vorteilhafte Ausbildung der Erfindung besteht darin, dass der Ventilschließkörper eines Steuerventils an seinem ventilsitzfernen Ende einen beispielsweise kreiszylindrischen Zapfen aufweist, dessen Durchmesser mit Führungsspiel dem Durchmesser der zentralen Bohrung der Schließkörperkappe entspricht und dessen Länge größer als der Hub des Ventilschließkörpers ist. Dadurch ist während des gesamten Hubs desselben eine exakte axiale Führung gewährleistet.

Wenn der Zapfen und die zu ihm passende Bohrung keine kreiszylindrische Gestalt aufweisen kann eine zwangsweise Drehblockade auch um die Längsachse des Ventilschließkörpers erreicht werden. Als Profile kommen beispielsweise eckige, polygone oder zahnförmige Zylinderprofile in Frage.

Der gleiche Effekt kann auch ohne den Zapfen jedoch mit einer entsprechenden Profilierung des zylindrischen Zwischenstücks des Ventilschließkörpers und dessen Führungsfläche erreicht werden.

Eine um alle Achsen verdrehsichere Ausbildung des Ventilschließkörpers wird dadurch erreicht, dass dieser zumindest eine seitliche, achsparallel verlaufende Profilierung, vorzugsweise eine Anflachung aufweist. Die Anflachung bietet Fertigungsvorteile, jedoch sind auch beliebige andere achsparallel verlaufende zylindrische Profile denkbar.

Zur Anflachung oder zu einer anderen, beliebigen zylindrischen Profilierung sind alle Ausführungen des Ventilschließkörpers, einschließlich der Kugel, geeignet.

Eine weitere, um alle Achsen verdrehsichere Ausbildung des Ventilschließkörpers besteht darin, dass dieser zusätzlich zu seinem verlängerten, kreiszylindrischen Zwischenstück zumindest eine exzentrische, nach unten hinterschnittfreie Aussparung aufweist, die mit einer entsprechenden Stufe der Schließkörperkappe korrespondiert. Die Aussparung bietet eine Verdrehsicherung um die Längsachse, während die Hinterschnittfreiheit eine Voraussetzung für die axiale Beweglichkeit des Ventilschließkörpers ist.

Eine gegen Verdrehen um eine horizontale Achse gesicherte Ausführung des Ventilschließkörpers besteht darin, dass der selbe eine Kugelform mit gegenüberliegenden, vorzugsweise kreiszylindrischen Einsenkungen aufweist, wobei die ventilsitznahe Einsenkung der konischen Ventilkörperfeder als Auflage dient und die ventilsitzferne Einsenkung mit einer zentrischen Führungsnase des Kappenbodens korrespondiert und dem Ventilschließkörper als Anschlag und Führung dient.

Von Vorteil für eine flexible und variantenreiche Gestaltung der Steuerventile ist, dass die führungsrelevanten Merkmale der einzelnen Steuerventile austausch- bzw. kombinierbar sind.

Ein Vorteil für eine kostengünstige Serienfertigung bietet ein Verfahren zur Gleichstellung des Ventilhubs des Ventilschließkörpers, dass mit Hilfe eines Master-Ventilschließkörpers der Isthub des Steuerventils gemessen und der Sollhub durch entsprechende gepaarte Ventilschließkörper eingestellt wird.

Ein weiteres Verfahren zur Gleichstellung des Ventilhubs des Ventilschließkörpers besteht darin, dass der Isthub des Steuerventils gemessen und der Sollhub durch Nachdrücken des Kappenbodens der Schließkörperkappe eingestellt wird.

### Kurze Beschreibung der Zeichnungen

Weitere Merkmale der Erfindung ergeben sich aus der folgenden Beschreibung und den Zeichnungen, in denen Ausführungsbeispiele der Erfindung schematisch dargestellt sind.

Es zeigen:
- Figur 1: einen Längsschnitt durch einen unteren Teil eines Kolbens mit einem Kolbenboden, einem Steuerventil, einem als Kugel ausgebildeten Ventilschließkörper und einem mehrere Bohrungen aufweisenden Kappenboden;
- Figur 2: einen Längsschnitt wie in Figur 1, jedoch als Ventilschließkörper eine durch ein kreiszylindrisches Zwischenstück verlängerte Kugel;
- Figur 3: einen Längsschnitt wie in Figur 2, jedoch ein verlängertes, kreiszylindrisches Zwischenstück und ein abgeflachtes Ende sowie einen Kappenboden mit einer zentralen Bohrung;
- Figur 4: einen Längsschnitt wie Figur 3, jedoch weist der Ventil schließkörper an seinem ventilsitzfernen Ende einen kreiszylindrischen Zapfen auf, dessen Durchmesser mit Führungsspiel dem Durchmesser der zentralen Bohrung entspricht;
- Figur 5: einen Längsschnitt wie Figur 3, jedoch weist der Ventilschließkörper eine seitliche achsparallel verlaufende Anflachung auf;
- Figur 6: einen Längsschnitt wie Figur 3, jedoch mit einem Ventilschließkörper, der eine exzentrische, nach unten hinterschnittfreie Aussparung aufweist;
- Figur 7: einen Längsschnitt wie Figur 1, jedoch mit einem Ventilschließkörper, der gegenüberliegende, zylindrische Einsenkungen für eine Ventilkörperfeder und eine Führungsnase des Kappenbodens aufweist;

### Ausführliche Beschreibung der Zeichnungen

In Figur 1 ist ein Längsschnitt durch einen unteren Teil eines Kolbens 1 dargestellt, der Bestandteil eines nicht dargestellten RSHVA's ist, in dessen Sacklochbohrung der Kolben 1 mit Dichtspiel geführt ist.

Der Kolben 1 besitzt einen Kolbenboden 2, der einen unterhalb des Kolbens 1 in dem nicht dargestellten Sackloch angeordneten Hochdruckraum 3 von einem im Kolben 1 oberhalb des Kolbenbodens 2 angeordneten Niederdruckraum 4 trennt.

Im Kolbenboden 2 befindet sich ein Steuerventil 5, das eine die beiden Druckräume 3 und 4 verbindende zentrische Axialbohrung 6 beherrscht.

Das Steuerventil 5 besitzt einen kugelförmigen Ventilschließkörper 7, der sich zwischen einer am Kolbenboden 2 angeordneten, zylinderringförmigen Dichtfläche 8 und einer Hubbegrenzungsfläche 9 bewegt. Der kugelförmige Ventilschließkörper 7 und die zylinderringförmige Dichtfläche 8 berühren sich in einer kreisförmigen Dichtlinie.

Die Hubbegrenzungsfläche 9 ist ein Teil einer Schließkörperkappe 10, die einen Kappenflansch 11, ein zylindrisches Kappenmittenstück 12 und einen Kappenboden 13 aufweist.

Der Kappenboden 13 besitzt ein Mittenstück 24, dessen Innenseite die Hubbegrenzungsfläche 9 ist und das von gleichmäßig verteilten Bohrungen 21 umgeben ist.

Der Kappenflansch 11 liegt an einer Schulter 14 einer konzentrischen Einsenkung 15 an, die von der Unterseite 16 des Kolbenbodens 2 aus in den selben eingebracht ist. In der Einsenkung 15 ist der Kappenflansch 11 zentriert. Da die konzentrische Einsenkung 15 leicht eingezogen ist, wird die Schließkörperkappe 10 bei der Montage eingeclipst und dadurch axial fixiert.

Die Innenseite des zylindrischen Kappenmittenstücks 12 dient als kolbenbodenfeste Führungsfläche 20, die die kreisförmige Führungslinie 40 des kugelförmigen Ventilschließkörpers 7 mit Führungsspiel umschließt. Die Schulter 14 kann auch tiefer in den Kolbenboden 2 eingearbeitet werden, um den axialen Abstand zwischen der kolbenbodenfesten Führungsfläche 20 und der zylinderringförmigen Dichtfläche 8 zu verringern und somit die Führung des Ventilschließkörpers 7 bis zum Schließen des Steuerventils 5 zu gewährleisten.

Durch eine unterhalb der zentrischen Axialbohrung 6 angeordnete, koaxiale Axialbohrung 18 wird eine Stufe 19 gebildet, auf der sich eine Ventilkörperfeder 17 abstützt. Diese beaufschlagt den kugelförmigen Ventilschließkörper 7 in Öffnungsrichtung. Der kugelförmige Ventilschließkörper 7 und seine Führungsfläche 20 können zumindest eine, nicht dargestellte achsparallele Anflachung zur Verhinderung einer Drehung um die Vertikalachse aufweisen.

Im Hochdruckraum 3 befindet sich eine Druckfeder 23, die den Kolben 1 über dem Kappenflansch 11 druckbeaufschlagt.

### Das erfindungsgemäße Steuerventil 5 funktioniert folgendermaßen:

In der Hubphase des Nockens steht der Hochdruckraum 3 unter Druck. Dieser Wirkt auch auf den Ventilschließkörper 7, der an seiner Dichtfläche 8 anliegt. Wegen des hohen Drucks entweicht eine gewisse Ölmenge durch den Dichtspalt zwischen dem Kolben 1 und der Sacklochbohrung. Dadurch wird das RSHVA etwas zusammengedrückt, so dass der Ventiltrieb in der anschließenden Grundkreisphase des Nockens Ventilspiel aufweist. Auf diese Weise wird der Hochdruckraum 3 druckentlastet und der Kolben 1 mit Hilfe der Druckfeder 23 bis zur Überbrückung des Ventilspiels aus dem Sackloch herausbewegt. Dadurch bildet sich im Hochdruckraum 3 ein Unterdruck. Durch diesen und durch die Federkraft der Ventilkörperfeder 17 wird der Ventilschließkörper 7 in Richtung Hubbegrenzungsfläche 9 bewegt. Damit ist der Weg frei für den Ölstrom, der aus dem Niederdruckraum 4 durch die Bohrungen 6 und 18 zwischen dem Ventilschließkörper 7 und der Führungsfläche 20 sowie durch die Bohrungen 21 in den Hochdruckraum 3 gelangt.

Bei der nächsten Hubphase muss zunächst das Steuerventil 5 durch Verschieben des kugelförmigen Ventilschließkörpers 7 geschlossen werden. Dies geschieht durch Verdrängen einer geringen Ölmenge durch die Bohrungen 21, wodurch der Ventilschließkörper 7 gleichmäßig als Kolben hydrostatisch entgegen der Federkraft der Ventilkörperfeder 17 gegen die Dichtfläche 8 bewegt wird. Dabei verhindert die Führungsfläche 20 ein seitliches Verlagern des kugelförmigen Ventilschließkörpers 7, wobei das gleichmäßige, hydrostatische Beaufschlagen desselben außerdem dessen Drehen um eine horizontale oder vertikale Achse verhindert. Diese Wirkung kann auch durch seitliche Abflachungen des kugelförmigen Ventilschließkörpers 7 und der dazu passenden Führungsfläche 20 unterstützt werden.

Durch die erfindungsgemäße Ausbildung des Steuerventils 5 wird eine Änderung der Schließkräfte des Ventilschließkörpers 7 und damit eine Variation des Leerhubs des RSHVA's vermieden. Außerdem wird ein Einklemmen der Ventilkörperfeder 17 zwischen dem kugelförmigen Ventilschließkörper 7 und dessen Dichtfläche 8 und damit eine Verstimmung der Grundauslegung oder sogar ein Totalausfall des RSHVA's verhindert.

In den Figuren 2 bis 8 wird das in Figur 1 vorgestellte Konzept durch Änderungen am Ventilschließkörper und der dazu gehörenden Schließkörperkappe bzw. Führungsfläche modifiziert. In Figur 2 ist ein Steuerventil 5a mit einem Ventilschließkörper 7a dargestellt, der als eine durch ein kreiszylindrisches Zwischenstück 25 verlängerte Kugel (eine so genannte Nadel) ausgebildet ist. Der Ventilschließkörper 7a zeichnet sich durch seine zwangsweise Längsführung aus. Eine Schließkörperkappe 10a entspricht weitgehend der Schließkörperkappe 10 der Figur 1. Auch die Schließkörperkappe 10a weist einen Kappenboden 13 mit einem Mittenstück 24 als Hubbegrenzung auf, das von Bohrungen 21 umgeben ist.

Das in Figur 3 gezeigte Steuerventil 5b besitzt einen Ventilschließkörper 7b mit einem verlängerten, kreiszylinderförmigen Zwischenstück 29 und einem abgeflachten, ventilsitzfernen Ende 26.

Eine Schließkörperkappe 10b besitzt eine zentrale Bohrung 27 im Kappenboden 13a, deren Randbereich als Hubbegrenzung für den Ventilschließkörper 7b dient. Die zentrale Bohrung 27 sichert auch eine gleichmäßige Beaufschlagung des Ventilschließkörpers durch das aus dem Hochdruckraum 3 ausströmende Öl. Auch der Ventilschließkörper 7b ist durch eine zwangsweise Längsführung gekennzeichnet.

Figur 4 stellt ein Steuerventil 5c dar, dessen Ventilschließkörper 7c zum Unterschied zu Figur 3 an seinem ventilsitzfernen Ende 26a einen kreiszylindrischen Zapfen 28 aufweist, dessen Durchmesser mit Führungsspiel dem Durchmesser einer zentralen Bohrung 27a der Schließkörperkappe 10c entspricht und dessen Länge größer als der Hub des Ventilschließkörpers 7c ist. Das kreiszylindrische Zwischenstück 29 und der kreiszylindrische Zapfen 28 dienen der zwangsweisen Längsführung des Ventilschließkörpers 7c. Durch komplementäre Profilierung des Zapfens 28 und der zentralen Bohrung 27a kann eine zusätzliche Verdrehsicherung des Ventilschließkörpers 7c um seine Längsachse erreicht werden.
Figur 5 zeigt ein Steuerventil 5d, dessen Ventilschließkörper 7d im Bereich seines verlängerten kreiszylindrischen Zwischenstücks 29 eine seitliche, achsparallele Anflachung 30 aufweist, deren Gegenfläche auf dem Innenumfang des Kappenmittenstücks 12a der Schließkörperkappe 10d angeordnet ist. Die Zahl der Anflachungen kann natürlich auch größer sein, wobei sich zwei gegenüberliegende fertigungstechnisch anbieten. Alle dienen der Verhinderung einer Drehung des Ventilschließkörpers 7d um seine Längsachse und um horizontale Achsen.

In Figur 6 ist ein Steuerventil 5e dargestellt, dessen Ventilschließkörper 7e eine exzentrische, nach unten hinterschnittfreie Aussparung 31 aufweist, die mit einer entsprechenden Stufe 32 der Schließkörperklappe 10e zusammenwirkt. Die Aussparung 31 verhindert in Verbindung mit der Stufe 32 ein Drehen des Ventilschließkörpers 7e um seine Längsachse, das kreiszylindrische, verlängerte Zwischenstück 29 ein Kippen desselben.

In Figur 7 ist ein Steuerventil 5g mit einem Ventilschließkörper 7g dargestellt, der eine Kugelform mit gegenüberliegenden kreiszylindrischen Einsenkungen 34, 34a aufweist. Die ventilsitznahe Einsenkung 34 dient der konischen Ventilkörperfeder 17a als Auflage, die ventilsitzferne Einsenkung 34a, die mit einer zentrischen Führungsnase 35 eines Kappenbodens 13c einer Schließkörperkappe 10g zusammenwirkt, dient dem Ventilschließkörper 7g als Anschlag und erschwert dessen Drehen um die Längsachse.

### Bezugszeichen

- 1: Kolben
- 2: Kolbenboden
- 3: Hochdruckraum
- 4: Niederdruckraum
- 5: Steuerventil
- 5a: Steuerventil
- 5b: Steuerventil
- 5c: Steuerventil
- 5d: Steuerventil
- 5e: Steuerventil
- 5g: Steuerventil
- 6: zentrische Axialbohrung
- 7: Ventilschließkörper
- 7a: Ventilschließkörper
- 7b: Ventilschließkörper
- 7c: Ventilschließkörper
- 7d: Ventilschließkörper
- 7e: Ventilschließkörper,
- 7g: Ventilschließkörper
- 8: zylinderringförmige Dichtfläche
- 9: Hubbegrenzungsfläche
- 10: Schließkörperkappe
- 10a: Schließkörperkappe
- 10b: Schließkörperkappe
- 10c: Schließkörperkappe
- 10d: Schließkörperkappe
- 10e: Schließkörperkappe
- 10g: Schließkörperkappe
- 11: Kappenflansch
- 12: Kappenmittenstück
- 12a: Kappenmittenstück
- 13: Kappenboden
- 13a: Kappenboden
- 13c: Kappenboden
- 14: Schulter
- 15: konzentrische Einsenkung
- 16: Unterseite
- 17: Ventilkörperfeder
- 17a: Ventilkörperfeder
- 18: koaxiale Axialbohrung
- 19: Stufe
- 20: kolbenbodenfeste Führungsfläche
- 21: Bohrung
- 22: Unterseite
- 23: Druckfeder
- 24: Mittenstück
- 25: kreiszylindrisches Zwischenstück
- 26: ventilsitzfernes Ende
- 26a: ventilsitzfernes Ende
- 27: zentrale Bohrung
- 27a: zentrale Bohrung
- 28: kreiszylindrischer Zapfen
- 29: verlängertes kreiszylindrisches Zwischenstück
- 30: Anflachung
- 31: Aussparung
- 32: Stufe
- 34: Einsenkung
- 34a: Einsenkung
- 35: Führungsnase

## Patentansprüche

1. Reverse Spring Hydraulic Valve lash Adjuster (= RSHVA) für den Ventiltrieb eines Verbrennungsmotors, **gekennzeichnet durch** folgende Merkmale:
- ein Gehäuse eines Ventilspielausgleichselements weist eine Sackbohrung auf, in der ein Kolben (1) mit Dichtspiel geführt ist;
- der Kolben (1) weist einen Kolbenboden (2) auf, der zusammen mit der Sackbohrung einen Hochdruckraum (3) begrenzt, während sich oberhalb des Kolbenbodens (2) ein Niederdruckraum (4) befindet;
- die Druckräume (3, 4) sind **durch** eine zentrische Axialöffnung (6) im Kolbenboden (2) verbunden, die **durch** ein auf der Unterseite des Kolbenbodens (2) angeordnetes Steuerventil (5) beherrscht ist;
- das Steuerventil (5) besitzt einen Ventilschließkörper (7), der eine halbkugelförmige Dichtfläche aufweist, die zusammen mit einer am Kolbenboden (2) angeordneten zylinderringförmigen Dichtfläche (8) eine kreisförmige Dichtlinie bildet;
- eine Ventilkörperfeder (17), die sich auf einer Stufe (19) zwischen der zentrischen Axialbohrung (6) und der unterhalb der selben befindlichen Dichtfläche (8) abstützt, beaufschlagt den Ventilschließkörper (7) in Öffnungsrichtung, während ein Überdruck im Hochdruckraum (3) den Ventilschließkörper (7) in Schließrichtung beaufschlagt;
- eine Schließkörperkappe (10) besitzt einen Kappenflansch (11) ein im Wesentlichen zylindrisches Kappenmittenstück (12) und einen mit Öffnungen (21) versehenen Kappenboden (13);
- die Schließkörperkappe (10) ist am Kolbenboden (2) abgestützt und zentriert und der Kappenboden (13) dient dem Ventilschließkörper (7) als Hubbegrenzung;
- der Kolben (1) ist über den Kappenflansch (11) von einer im Hochdruckraum (3) angeordneten Druckfeder (23) druckbeaufschlagt, wobei eine mit dem Kolbenboden (2) verbundene, zylindrische und achsparallele Führungsfläche (20) vorgesehen ist, die eine entsprechende Führungslinie (40) bzw. Führungsfläche (25, 29, 30) eines Ventilschließkörpers (7, 7a, 7b, 7c, 7d, 7e, 7g) mit Führungsspiel umschließt, **dadurch gekennzeichnet, dass** die mit dem Kolbenboden (2) verbundene, zylindrische Führungsfläche (20) die Innenseite des zylindrischen Kappenmittenstücks (12, 12a) der Schließkörperkappe (10, 10a, 10b, 10c, 10d, 10e, 10g) ist, wobei die Unterseite (16) des Kolbenbodens (2) eine bis zu der zylinderringförmigen Dichtungsfläche (8) reichende, leicht eingezogene konzentrische Einsenkung (15) aufweist, die eine Schulter (14) besitzt, auf der der Kappenflansch (11) ruht, der in der Einsenkung (15) zentriert ist.

2. RSHVA nach Anspruch 1, **dadurch gekennzeichnet, dass** die Ventilkörperfedern (17, 17a) als zylindrische oder konische Druckfedern ausbildbar sind.

3. RSHVA nach Anspruch 1, **dadurch gekennzeichnet, dass** der Ventilschließkörper (7, 7a, 7b, 7c, 7d, 7e, 7g) anstelle aus Stahl beispielsweise aus Titan oder Keramik gefertigt ist.

4. RSHVA nach Anspruch 1, **dadurch gekennzeichnet, dass** der Ventilschließkörper (7, 7a) eines Steuerventils (5, 5a) als Kugel oder als Kugel mit mindestens einer achsparallelen Anflachung oder als eine durch ein kreiszylindrisches Zwischenstück (25) verlängerte Kugel (eine so genannte Nadel) ausgebildet ist und dass der Kappenboden (13) ein als Hubbegrenzung dienendes Mittenstück (24) mit drehsymmetrisch um das selbe angeordneten, vorzugsweise als Bohrungen (21) ausgebildeten Öffnungen aufweist.

5. RSHVA nach Anspruch 1, **dadurch gekennzeichnet, dass** der Ventilschließkörper (7b) eines Steuerventils (5b) ein verlängertes kreiszylindrisches Zwischenstück (29) und ein abgeflachtes, ventilsitzfernes Ende (26) aufweist und die Schließkörperkappe (10b) einen Kappenboden (13a) mit einer zentralen Öffnung besitzt, die vorzugsweise als zentrale Bohrung (27) ausgebildet ist und deren Randbereich als Hubbegrenzung für den Ventilschließkörper (7b) dient

6. RSHVA nach Anspruch 5, **dadurch gekennzeichnet, dass** der Ventilschließkörper (7c) eines Steuerventils (5c) an seinem ventilsitzfernen Ende (26a) einen beispielsweise kreiszylindrischen Zapfen (28) aufweist, dessen Durchmesser mit Führungsspiel dem Durchmesser der zentralen Bohrung (27) der Schließkörperkappe (10c) entspricht und dessen Länge größer als der Hub des Ventilschließkörpers (7c) ist.

7. RSHVA nach Anspruch 5, **dadurch gekennzeichnet, dass** der Ventilschließkörper (7d) eines Steuerventils (5d) im Bereich seines verlängerten kreiszylindrischen Zwischenstücks (29) zumindest eine seitliche, achsparallele, vorzugsweise als Anflachung (30) ausgebildete Profilierung aufweist.

8. RSHVA nach Anspruch 5, **dadurch gekennzeichnet, dass** der Ventilschließkörper (7e) eines Steuerventils (5e) zumindest eine exzentrische nach unten hinterschnittfreie Aussparung (31) aufweist, die mit einer entsprechenden Stufe (32) der Schließkörperkappe (10e) korrespondiert.

9. RSHVA nach Anspruch 1, **dadurch gekennzeichnet, dass** der Ventilschließkörper (7g) eines Steuerventils (5g) eine Kugelform mit gegenüberliegenden, vorzugsweise kreiszylindrischen Einsenkungen (34, 34a) aufweist, wobei die ventilsitznahe Einsenkung (34) der konischen Ventilkörperfeder (17a) als Auflage dient und die ventilsitzferne Einsenkung (34a) mit einer zentrischen Führungsnase (35) des Kappenbodens (13c) korrespondiert und dem Ventilschließkörper (7g) als Anschlag und Führung dient.

10. Verfahren zur Gleichstellung des Ventilhubs des Ventilschließkörpers (7, 7a, 7b, 7c, 7d, 7e, 7g) des RSHVA nach Anspruch 1, **dadurch gekennzeichnet, dass** mit Hilfe eines Master-Ventilschließkörpers der Isthub des Steuerventils (5, 5a, 5b, 5c, 5d, 5e, 5g) gemessen und der Sollhub durch entsprechende gepaarte Ventilschließkörper (7, 7a, 7b, 7c, 7d, 7e, 7g) eingestellt wird.

11. verfahren zur Gleichstellung des Ventilhubs des Ventilschließkörpers (7, 7a, 7b, 7c, 7d, 7e, 7g) des RSHVA nach Anspruch 1, **dadurch gekennzeichnet, dass** der Isthub des Steuerventils (5, 5a, 5b, 5c, 5d, 5e, 5g) gemessen und der Sollhub durch Nachdrücken des Kappenbodens (13, 13a, 13c) der Schließkörperkappe (10, 10a, 10b, 10c, 10d, 10e, 10g) eingestellt wird.

## Claims

1. Reverse spring hydraulic valve lash adjuster (RSHVA) for the valve train of an internal combustion engine, **characterized by** the following features:
- a housing of a valve-lash-adjusting element has a blind bore in which a plunger (1) is guided with sealing clearance;
- the plunger (1) has a plunger head (2), which together with the blind bore defines a high-pressure space (3), whereas a low-pressure space (4) is located above the plunger head (2);
- the pressure spaces (3, 4) are connected by a central axial opening (6) in the plunger head (2), this axial opening (6) being controlled by a control valve (5) arranged on the underside of the plunger head (2);
- the control valve (5) has a valve-closing body (7) which has a hemispherical sealing surface, which together with a cylinder-ring-shaped sealing surface (8) arranged on the plunger head (2) forms a circular sealing line;
- a valve-body spring (17), which is supported on a step (19) between the central axial bore (6) and the sealing surface (8) located below the latter, loads the valve-closing body (7) in the opening direction, whereas a positive pressure in the high-pressure space (3) loads the valve-closing body (7) in the closing direction;
- a closing-body cap (10) has a cap flange (11), an essentially cylindrical cap centre piece (12) and a cap base (13) provided with openings (21);
- the closing-body cap (10) is supported and centred on the plunger head (2), and the cap base (13) serves as a travel limit for the valve-closing body (7);
- pressure is applied to the plunger (1) via the cap flange (11) by a compression spring (23) arranged in the high-pressure space (3), a cylindrical and axially parallel guide surface (20) connected to a plunger head (2) being provided, this guide surface (20) enclosing a corresponding guide line (40) or guide surface (25, 29, 30) of a valve-closing body (7, 7a, 7b, 7c, 7d, 7e, 7g) with guide clearance, **characterized in that** the cylindrical guide surface (20) connected to the plunger head (2) is the inside of the cylindrical cap centre piece (12, 12a) of the closing-body cap (10, 10a, 10b, 10c, 10d, 10e, 10g), the underside (16) of the plunger head (2) having a slightly drawn-in concentric recess (15) which extends up to the cylinder-ring-shaped sealing surface (8) and has a shoulder (14), on which the cap flange (11), which is centred in the recess (15), rests.

2. RSHVA according to Claim 1, **characterized in that** the valve-body springs (17, 17a) can be designed as cylindrical or conical compression springs.

3. RSHVA according to Claim 1, **characterized in that** the valve-closing body (7, 7a, 7b, 7c, 7d, 7e, 7g) is produced, for example, from titanium or ceramic instead of from steel.

4. RSHVA according to Claim 1, **characterized in that** the valve-closing body (7, 7a) of a control valve (5, 5a) is designed as a ball or as a ball having at least one axially parallel flat or as a ball (a "needle") extended by a circular-cylindrical intermediate piece (25), and **in that** the cap base (13) has a centre piece (24) serving as travel limit and having openings arranged in a rotationally symmetrical manner around the said centre piece (24) and preferably designed as holes (21).

5. RSHVA according to Claim 1, **characterized in that** the valve-closing body (7b) of a control valve (5b) has an extended circular-cylindrical intermediate piece (29) and a flattened end (26) remote from the valve seat, and the closing-body cap (10b) has a cap base (13a) having a central opening which is preferably designed as a central hole (27) and whose edge region serves as a travel limit for the valve-closing body (7b).

6. RSHVA according to Claim 5, **characterized in that** the valve-closing body (7c) of a control valve (5c) has a, for example circular-cylindrical, stem (28) at its end (26a) remote from the valve seat, the diameter of this stem (28) corresponding with guide clearance to the diameter of the central hole (27) of the closing-body cap (10c), and the length of this stem (28) being greater than the travel of the valve-closing body (7c).

7. RSHVA according to Claim 5, **characterized in that** the valve-closing body (7d) of a control valve (5d), in the region of its extended, circular-cylindrical intermediate piece (29), has at least one lateral, axially parallel profiled portion preferably designed as a flat (30).

8. RSHVA according to Claim 5, **characterized in that** the valve-closing body (7e) of a control valve (5e) has at least one eccentric cutout (31) which is free of undercuts towards the bottom and corresponds with a corresponding step (32) of the closing-body cap (10e).

9. RSHVA according to Claim 1, **characterized in that** the valve-closing body (7g) of a control valve (5g) has a spherical shape with opposite, preferably circular-cylindrical recesses (34, 34a), the recess (34) close to the valve seat serving as a support for the conical valve-body spring (17a), and the recess (34a) remote from the valve seat corresponding with a central guide lug (35) of the cap base (13c) and serving as a stop and guide for the valve-closing body (7g).

10. Method of equalizing the valve travel of the valve-closing body (7, 7a, 7b, 7c, 7d, 7e, 7g) of the RSHVA according to Claim 1, **characterized in that** the actual travel of the control valve (5, 5a, 5b, 5c, 5d, 5e, 5g) is measured by means of a master valve-closing body, and the desired travel is set by corresponding paired valve-closing bodies (7, 7a, 7b, 7c, 7d, 7e, 7g).

11. Method of equalizing the valve travel of the valve-closing body (7, 7a, 7b, 7c, 7d, 7e, 7g) of the RSHVA according to Claim 1, **characterized in that** the actual travel of the control valve (5, 5a, 5b, 5c, 5d, 5e, 5g) is measured and the desired travel is set by subsequently pressing the cap base (13, 13a, 13c) of the closing-body cap (10, 10a, 10b, 10c, 10d, 10e, 10g).

## Revendications

1. Dispositif hydraulique de rattrapage du jeu de soupapes à ressorts inversés (= RSHVA) pour la commande des soupapes d'un moteur à combustion interne, **caractérisé par** les caractéristiques suivantes :
- un carter d'un élément de rattrapage du jeu de soupapes présente un trou borgne dans lequel un piston (1) est guidé avec un jeu d'étanchéité ;
- le piston (1) présente un fond de piston (2) qui délimite, conjointement avec le trou borgne, une chambre haute pression (3), tandis qu'une chambre basse pression (4) se trouve au-dessus du fond de piston (2) ;
- les chambres de pression (3 ,4) sont reliées par une ouverture axiale centrale (6) dans le fond de piston (2), qui est contrôlée par une soupape de commande (5) disposée sur le côté inférieur du fond de piston (2) ;
- la soupape de commande (5) possède un corps de fermeture de soupape (7) qui présente une surface d'étanchéité de forme hémisphérique, qui forme, conjointement avec une surface d'étanchéité (8) de forme annulaire cylindrique disposée sur le fond de piston (2), une ligne d'étanchéité circulaire ;
- un ressort de corps de soupape (17), qui s'appuie sur un gradin (19) entre l'alésage axial central (6) et la surface d'étanchéité (8) se trouvant en dessous de celui-ci, sollicite le corps de fermeture de soupape (7) dans le sens de l'ouverture, tandis qu'une surpression dans la chambre haute pression (3) sollicite le corps de fermeture de soupape (7) dans le sens de la fermeture ;
- un capuchon de corps de fermeture (10) possède une bride de capuchon (11), une pièce centrale de capuchon (12) essentiellement cylindrique et un fond de capuchon (13) pourvu d'ouvertures (21) ;
- le capuchon de corps de fermeture (10) est supporté et centrée sur le fond de piston (2) et le fond de capuchon (13) sert de limiteur de course pour le corps de fermeture de soupape (7) ;
- le piston (1) est sollicité en pression par le biais de la bride de capuchon (11) par un ressort de pression (23) disposé dans la chambre haute pression (3), une surface de guidage (20) cylindrique et d'axe parallèle étant connectée au fond de piston (2), et entourant une ligne de guidage correspondante (40) ou une surface de guidage correspondante (25, 29, 30) d'un corps de fermeture de soupape (7, 7a, 7b, 7c, 7d, 7e, 7g), avec un jeu de guidage, **caractérisé en ce que** la surface de guidage cylindrique (20) connectée au fond de piston (2) est le côté intérieur de la pièce centrale de capuchon (12, 12a) cylindrique du capuchon du corps de fermeture (10, 10a, 10b, 10c, 10d, 10e, 10g), le côté inférieur (16) du fond de piston (2) présentant un renfoncement (15) concentrique légèrement rentré, s'étendant jusqu'à la surface d'étanchéité (8) de forme annulaire cylindrique, qui possède un épaulement (14) sur lequel repose la bride de capuchon (11) qui est centrée dans le renfoncement (15).

2. RSHVA selon la revendication 1, **caractérisé en ce que** les ressorts de corps de soupape (17, 17a) peuvent être réalisés sous la forme de ressorts de pression cylindriques ou coniques.

3. RSHVA selon la revendication 1, **caractérisé en ce que** le corps de fermeture de soupape (7, 7a, 7b, 7c, 7d, 7e, 7g), au lieu d'être fabriqué en acier, est par exemple fabriqué en titane ou en céramique.

4. RSHVA selon la revendication 1, **caractérisé en ce que** le corps de fermeture de soupape (7, 7a) d'une soupape de commande (5, 5a) est réalisé sous forme de bille ou sous forme de bille avec au moins un méplat d'axe parallèle, ou sous forme d'une bille prolongée par une pièce intermédiaire cylindrique circulaire (25) (que l'on appelle aiguille), et **en ce que** le fond de capuchon (13) présente une pièce centrale (24) servant de limiteur de course, avec des ouvertures disposées suivant une symétrie de révolution autour de celle-ci, et de préférence réalisées sous forme d'alésages (21).

5. RSHVA selon la revendication 1, **caractérisé en ce que** le corps de fermeture de soupape (7b) d'une soupape de commande (5b) présente une pièce intermédiaire (29) cylindrique circulaire prolongée et une extrémité aplatie (26) éloignée du siège de soupape, et le capuchon de corps de fermeture (10b) possède un fond de capuchon (13a) avec une ouverture centrale, qui est réalisée de préférence sous forme d'alésage central (27) et dont la région de bord sert de limiteur de course pour le corps de fermeture de soupape (7b).

6. RSHVA selon la revendication 5, **caractérisé en ce que** le corps de fermeture de soupape (7c) d'une soupape de commande (5c) présente, à son extrémité (26a) éloignée du siège de soupape, un tourillon (28) par exemple cylindrique circulaire, dont le diamètre correspond, avec un jeu de guidage, au diamètre de l'alésage central (27) du capuchon de corps de fermeture (10c), et dont la longueur est supérieure à la course du corps de fermeture de soupape (7c).

7. RSHVA selon la revendication 5, **caractérisé en ce que** le corps de fermeture de soupape (7d) d'une soupape de commande (5d) présente, dans la région de sa pièce intermédiaire (29) cylindrique circulaire prolongée, au moins un profilage latéral, d'axe parallèle, de préférence réalisé sous forme de méplat (30).

8. RSHVA selon la revendication 5, **caractérisé en ce que** le corps de fermeture de soupape (7e) d'une soupape de commande (5e) présente au moins un évidement (31) excentrique sans contre-dépouille vers le bas, qui correspond à un gradin correspondant (32) du capuchon de corps de fermeture (10e).

9. RSHVA selon la revendication 1, **caractérisé en ce que** le corps de fermeture de soupape (7g) d'une soupape de commande (5g) présente une forme sphérique avec des renfoncements (34, 34a) opposés, de préférence cylindriques circulaires, le renfoncement (34) proche du siège de soupape du ressort de corps de soupape conique (17a) servant d'appui et le renfoncement (34a) éloigné du siège de soupape correspondant à un ergot de guidage central (35) du fond de capuchon (13c) et servant de butée et de guidage au corps de fermeture de soupape (7g).

10. Procédé d'égalisation de la course de soupape du corps de fermeture de soupape (7, 7a, 7b, 7c, 7d, 7e, 7g) du RSHVA selon la revendication 1, **caractérisé en ce que** la course réelle de la soupape de commande (5, 5a, 5b, 5c, 5d, 5e, 5g) est mesurée à l'aide d'un corps de fermeture de soupape-maître et la course de consigne est ajustée par des corps de fermeture de soupape appariés correspondants (7, 7a, 7b, 7c, 7d, 7e, 7g).

11. Procédé d'égalisation de la course de soupape du corps de fermeture de soupape (7, 7a, 7b, 7c, 7d, 7e, 7g) du RSHVA selon la revendication 1, **caractérisé en ce que** la course réelle de la soupape de commande (5, 5a, 5b, 5c, 5d, 5e, 5g) est mesurée et la course de consigne est ajustée en repoussant le fond de capuchon (13, 13a, 13c) du capuchon de corps de fermeture (10, 10a, 10b, 10c, 10d, 10e, 10g).
